# EUROPÄISCHE PATENTANMELDUNG

(11) **EP 0 062 140 A2**
(43) Veröffentlichungstag der Anmeldung: **13.10.1982**
(21) Anmeldenummer: 82100685.5
(22) Anmeldetag: 01.02.1982
(51) Int. Cl.: B41J 11/04, B41J 13/02

(54) **Schreib-, Transport- oder Antriebswalzen für Schreibmaschinen, Fernschreiber, Drucker und dgl., sowie Verfahren zu ihrer Herstellung**

(30) Priorität: 08.04.1981 DE 8110660 U
(71) Anmelder: Wilden KG, D-8473 Pfreimd (DE)
(72) Erfinder: Wilden, Hans, Dipl.-Ing., D-8473 Pfreimd (DE)
(74) Vertreter: Schmidt, Horst, Dr.

(57) **Zusammenfassung**

Eine Schreib-, Transport- oder Antriebswalze für Schreibmaschinen, Fernschreiber, Drucker u.dgl. umfaßt einen Walzenmantel (2) aus nachgiebigem Material und eine Tragwelleneinrichtung in Gestalt von zwei auf einer Achslinie in Abstand voneinander liegenden Stummelwellen (6, 7), die in einem selbsttragenden, vorzugsweise mit Mikrozellen durchsetzten Kunststoffkörper (3) eingebettet bzw. fest verankert sind. Der Kunststoffkörper (3) füllt den vom Walzenmantel (2) umschlossenen Raum aus und verleiht der Schreibwalze sowohl Stabilität als auch schallisolierende Eigenschaft. Die Schreibwalze wird vorzugsweise in einem einschrittigen Verfahren in einer Form hergestellt, so daß die Anordnung aus Walzenmantel (2), Stummelwellen (6, 7) und Kunststoffkörper (3) eine im wesentlichen integrale unverrückbare Einheit bildet.

## Beschreibung

Die Erfindung betrifft Schreib-, Transport- oder Antriebswalzen für Schreibmaschinen, Fernschreiber, Drucker und dgl., sowie ein Verfahren zu ihrer Herstellung.

Insbesondere an Schreibwalzen oder allgemein an Walzen, die als Gegenlager für einen Abdruckvorgang dienen, wird einerseits die Anforderung gestellt, dass sich mit ihnen ein gutes und gleichbleibendes Schriftbild schaffen lässt, und dass andererseits das mit dem Abdruckvorgang verbundene Geräusch möglichst gering sein soll. Zur Verbesserung der schalldämpfenden Eigenschaft von Schreibwalzen ist es bekannt, den Raum zwischen einer durchgehenden,zentralen,steifen Tragwelle und einem Walzenmantel aus nachgiebigem Material mit einem geschäumten selbsttragenden Kunststoffmaterial auszufüllen. So wird in dem deutschen Gebrauchsmuster 66 07 453 vorgeschlagen, in eine entsprechend gestaltete Schäumform ein formsteifes Tragrohr für den Walzenmantel einzulegen und dann in die Form vorgeschäumtes Polystyrolgranulat im wesentlichen druckfrei einzugeben, welches unter der Wirkung des von einem zentral sich durch die Form erstreckenden Dampfheizrohr zugeführten Dampfes nachschäumt und dabei den Raum zwischen Tragrohr und Dampfheizrohr mit einem Polystyrolhartschaum ausfüllt. Nach Herausnahme des so gebildeten Zwischenproduktes aus der Schäumform wird in einem weiteren Arbeitsschritt die Tragwelle für die Schreibwalze in die durch das Dampfheizrohr gebildete Bohrung eingesetzt und in geeigneter Weise fixiert. Der Hartschaum soll nach diesem Gebrauchsmuster so beschaffen sein, dass er zwar selbsttragende Eigenschaft besitzt,.jedoch soll er nicht so hart sein, dass hierdurch die Schallübertragung auf die durchgehende Tragwelle erleichtert werden würde. Dies hat zur Folge, dass die erhaltene Schreibwalze zwar eine gute schalldämpfende Eigenschaft aufweist,doch hinsichtlich ihrer Stabilität,insbesondere bei grösserer Länge,den gewünschten Anforderungen nicht gerecht wird, so dass ohne zusätzlichen formsteifen Träger für den Walzenmantel längere Schreibwalzen mit sauberem Abdruckverhalten nicht erzielt werden können. Aus dem deutschen Gebrauchsmuster 76 25 243 ist weiter eine Schreibwalze mit schalldämpfender Eigenschaft bekannt, die ebenfalls in einem zweischrittigen Verfahren hergestellt wird, indem in einem ersten Schritt um eine zentrale durchgehende Tragwelle ein Körper aus geschäumtem Kunststoff gebildet und anschliessend auf dessen Umfang der Walzenmantel aufgezogen wird. Neben der vom wirtschaftlichen Standpunkt unerwünschten zweischrittigen Verfahrensweise haftet beiden bekannten Schreibwalzen der Nachteil an, dass sie zur Erzielung der gewünschten Stabilität eine durchgehende metallische Tragwelle erfordern, die nicht nur teuer in ihrer Herstellung ist, sondern auch als gut schalleitendes Bauteil das erstrebte schalldämpfende Verhalten beeinträcht.

Demgegenüber liegt der Erfindung die Aufgabe zugrunde, ein einschrittiges Verfahren zum Herstellen solcher Schreib-, Transport- oder Antriebswalzen bereitzustellen, die bei guter schalldämpfender Eigenschaft eine verbesserte Stabilität aufweisen. Insbesondere soll die Erfindung die Herstellung von Schreib-, Transport- oder Antriebswalzen ermöglichen, die ohne Stabilitätsbeeinträchtigung frei von durchgehenden,gut schalleitenden Bauteilen sind.

Das erfindungsgemässe Verfahren zum Herstellen einer Schreib-, Transport- oder Antriebswalze für Schreibmaschinen, Fernschreiber, Drucker und dgl., bestehend aus einer zentralen Tragwelleneinrichtung aus steifem Material, wie Metall, und einem die Tragwelleneinrichtung in Abstand umgebenden Walzenmantel aus nachgiebigem Material, wie Gummi oder Kunststoff , zeichnet sich dadurch aus, dass man die Tragwelleneinrichtung und den Walzenmantel in der gewünschten Lagebeziehung zueinander in eine Form einlegt, die Form schliesst und wenigstens in den vom Walzenmantel umschlossenen Raum ein Kunststoffmaterial einführt, das nach seiner Erstarrung einen selbsttragenden, den Raum ausfüllenden und die Lagebeziehung von Tragwelleneinrichtung und Walzenmantel im wesentlichen unverrückbar fixierenden Kunststoffkörper mit einer mittleren Dichte im Bereich des etwa 0,1 bis 1,0-fachen der Dichte eines entsprechenden homogenen Ausgangsmaterials bildet. Vorzugsweise wird das Kunststoffmaterial unter Druck in die Form eingeführt bzw. eingespritzt und im wesentlichen bis zu seiner Erstarrung einem Nachdruck ausgesetzt.

Bei dem in die Form einzuspritzenden Kunststoffmaterial kann es sich somit entweder um ein treibmittelfreies oder ein treibmittelhaltiges Material handeln, wobei im letzteren Fall der vom Walzenmantel umschlossene Raum mit einem mikrozelligen Struktur- oder Integralschaum ausgefüllt wird. Dabei können die Anforderungen hinsichtlich Stabilität und schalldämpfender Eigenschaft an den selbsttragenden Körper gezielt in weiten Grenzen auf den jeweiligen Anwendungsfall optimiert werden. In jedem Fall ist Ergebnis des erfinderungsgemässen Verfahrens eine _{S}chreib-, Transport- oder Antriebswalze, die ausser einem eventuellen nachträglichen Überschleifen des Walzenmantels ein im wesentlichen fertiges Produkt darstellt, bei dem der Walzenmantel und die zentrale Tragwelleneinrichtung durch den selbsttragenden Körper zu einer im wesentlichen integralen Einheit unmittelbar, d.h. ohne weitere Arbeitsschritte, verbunden sind.

Bei der in die Form einzulegenden Tragwelleneinrichtung kann es sich in bekannter Weise um eine durchgehende Metallwelle handeln. Das erfindungsgemässe Verfahren erlaubt jedoch auch das bevorzugte Vorsehen von zwei auf einer Achslinie in Abstand voneinander liegendeτStummelwellen aus Metall oder einem geeigneten Kunststoff, die ohne Einbusse an Stabilität der Walze in dem Kunststoffmaterial des selbsttragenden Körpers bereichsweise eingebettet bzw. fest verankert sind. Diese Stummelwellen verringern nicht nur wesentlich das Gewicht der Walze gegenüber solchen mit durchgehenden Tragwellen, sondern erübrigen auch die ansonsten an durchgehenden Tragwellen vor deren Einsatz bei Schreibwalzen vorzunehmenden Ausrichtarbeiten. Im Gegensatz zu langen durchgehenden Tragwellen lassen sich nämlich die relativ kurzen Stummelwellen problemlos mit der gewünschten Zentrizität preisgünstig herstellen und erlauben nach ihrer Fixierung im Material des selbsttragenden Körpers in an sich bekannter Weise eine Nachzentrierung. Da ferner ein wesentlicher Bereich des selbsttragenden Kunststoffkörpers bei Vorsehen solcher Stummelwellen von keinem durchgehenden metallischen und damit gut schalleitenden Bauteil durchsetzt ist, ergibt sich gegenüber Schreibwalzen mit durchgehender Tragwelle ein weiter verbessertes Dämpfungsverhalten. Dabei werden die Vorteile aus der Verwendung von Stummelwellen umso grösser, je länger die Abmessung der Walze ist. Wie erwähnt, können die Stummelwellen aus Metall oder aus einem geeigneten Kunststoffmaterial bestehen. Auch können metallische Stummelwellen mit einer Umkleidung aus einem Kunststoffmaterial vorgesehen werden, wodurch die Reibung in den die Stummelwellen aufnehmenden Lagern der Schreibmaschine oder dgl.verringert wird.

Zwar schafft das Einspritzen des den selbsttragenden Körper bildenden Kunststoffmaterials direkt in den vom Walzenmantel umschlossenen Raum an sich schon eine gute Haftfestigkeit zwischen Walzenmantel und Kunststoffmaterial im Vergleich zu dem bislang vorgenommenen im wesentlichen drucklosen Ausschäumen, doch lässt sich die Haftfestigkeit weiter dadurch erhöhen, dass man die mit dem Kunststoffmaterial in Berührung kommende Oberfläche des Walzenmantels vor Einlegen in die Form haftverbessernd behandelt (z.B. aufrauht) und/oder mit einem Haftvermittler (Gewebeeinlage oder wärmereagierende Klebverbindung) versieht. Des weiteren besteht die Möglichkeit, einen Walzenmantel aus einem Gummimaterial vorzusehen, das so behandelt worden ist, dass es an seiner betreffenden Oberfläche inhärent eine haftverbessernde Eigenschaft aufweist. Solche Gummiansätze sind dem Fachmann bekannt und brauchen daher hier nicht näher erläutert zu werden.

Eine weitere Möglichkeit zur Erzielung eines im wesentlichen unverrückbaren Sitzes des Walzenmantels auf dem selbsttragenden Kunststoffkörper besteht darin,dass der Walzenmantel mit Untermass vorgefertigt und in eine Form mit übermass eingelegt wird, so dass der Walzenmantel durch das eingeführte Kunststoffmaterial um einen Betrag aufgeweitet wird, der grösser als die zur Kompensation der Schwindung des Kunststoffmaterials bei der Erstarrung aufzubringende. Aufweitung ist. Es verbleibt somit im Walzenmantel nach Erstarrung des Kunststoffmaterials eine Restaufweitung, die einen guten Schrumpfsitz auf dem selbsttragenden Kunststoffkörper bewirkt. Bezüglich anderer Weiterbildungen des erfindungsgemässen Verfahrens wird auf die Unteransprüche verwiesen.

Die erfindungsgemässe Schreib-, Transport- oder Antriebswalze für Schreibmaschinen,Fernschreiber, Drucker und dgl. mit einer zentralen durchgehenden Tragwelle aus steifem Material, wie Metall, und einem die Tragwelle in Abstand umgebenden Walzenmantel aus nachgiebigem Material, wie Gummi oder Kunststoff , zeichnet sich dadurch aus, dass der Raum zwischen Tragwelle und Walzenmantel mit einem selbsttragendendie Lagebeziehung von Walzenmantel und Tragwelle im wesentlichen unverrückbar fixierenden Körper aus einem Kunststoffmaterial mit einer mittleren Dichte im Bereich des etwa 0,1 bis 1,0-fachen der Dichte eines entsprechenden homogenen Ausgangsmaterials ausgefüllt ist.

Bei einer anderen bevorzugten Ausführung einer Schreib-, Transport- oder Antriebswalze für den genannten Zweck sind anstelle einer durchgehenden Tragwelle zwei auf einer Achslinie in Abstand voneinander liegende Stummelwellen vorgesehen, die bereichsweise in einem wenigstens den vom Walzenmantel umschlossenen Raum ausfüllenden selbsttragenden Körper aus einem Kunststoffmaterial der vorerwähnten Dichte eingebettet bzw. fest verankert sind.

Bei einer Schreibwalze der einen oder anderen Ausführung kann ferner wenigstens eine Stirnfläche des selbsttragenden Körpers wenigstens teilweise durch ein in diesem bereichsweise eingebettetes vorgefertigtes Teil mit wenigstens einer Mitnehmernut gebildet sein.

Der hier verwendete Ausdruck "homogenes Ausgangsmaterial" bedeutet ein poren- oder zellenfreies Material einschliesslich eventuell darin enthaltener Zusätze oder Fremdkörper zur Erzielung bestimmter Eigenschaften, wie z.B. elektrischerLeitfähigkeit.

Es versteht sich, dass auch ohne ausdrückliche Erwähnung in den Patentansprüchen, die insofern als Formulierungsversuch anzusehen sind, weitere Ausgestaltungen der Erfindung zum Gegenstand des Schutzbegehrens gemacht werden können.

Die Erfindung wird nachfolgend anhand von Beispielen und Ausführungsformen sowie der Zeichnung näher erläutert. Es zeigen:
Fig. 1 in längsgeschnittener Ansicht eine erfindungsgemäss aufgebaute Schreibwalze mit einer Tragwelleneinrichtung in Gestalt einer durchgehenden Welle,
Fig. 2 in längsgeschnittener Ansicht eine erfindungsgemäss aufgebaute Schreibwalze mit einer Tragwelleneinrichtung in Gestalt von zwei Stummelwellen,
Fig. 3 eine schematische Ansicht von einer Formhälfte zur Aufnahme des Walzenmantels und der Tragwelleneinrichtung, und
_{F}ig. 4 in längsgeschnittener Teilansicht eine Schreibwalze ähnlich Fig. 1 und 2 mit einem endseitig in das Kunststoffmaterial des selbsttragenden Körpers eingebetteten Formteil mit Mitnehmernut.

Die in Fig. 1 gezeigte Schreibwalze gemäss der ersten Ausführungsform der Erfindung umfasst eine durchgehende Tragwelle 1, bei der es sich vorzugsweise um einen metallischen Rundstab handelt, sowie einen Walzenmantel 2, der in bekannter Weise aus Gummi oder einem geeigneten Kunststoff bestehen kann. Der Raum zwischen dem Walzenmantel 2 und der Tragwelle 1 ist erfindungsgemäss mit einem in situ gebildeten selbsttragenden bzw. tragfähigen Körper 3 aus einem thermoplastischen oder duroplastischen Kunststoffmaterial mit einer mittleren Dichte im Bereich des etwa 0,1 bis etwa 1,0-fachen der Dichte des entsprechenden homogenen, d.h. porenfreien Ausgangskunststoffmaterials ausgefüllt. Somit kann im Rahmen der Erfindung der Körper 3 für gewisse Anwendungsfälle ein homogenes, d.h. poren- oder zellenfreies Kunststoffteil darstellen. Im Hinblick auf ein verbessertes Schalldämpfungsverhalten bei gleichzeitiger Gewichtseinsparung wird der Körper 3 jedoch vorzugsweise aus einem treibmittelhaltigen Kunststoffmaterial gebildet, so dass ein mikrozelliger Struktur- oder Integralhartschaum entsteht, dessen Dichte vorzugsweise im Bereich des 0,4 bis 0,9, höchstvorzugsweise etwa 0,8-fachen der Dichte des entsprechenden ungeschäumten Ausgangsmaterials liegt.

Geeignete thermoplastische Kunststoffe für den Körper 3 können ein Material aus der Gruppe der die Polyolefine umfassenden Thermoplaste, Polycarbonat oder Polystyrol sein, während als duroplastische Kunststoffe insbesondere Polyurethan und Polyester in Frage kommen. Es versteht sich jedoch, dass die Erfindung nicht auf die genannten Kunststoffe beschränkt ist, sondern auch andere geeignete Kunststoffmaterialien, die sich dem Fachmann anhand der gegebenen Lehre anbieten, verwendet werden können.

Fig. 2 zeigt eine Schreibwalze nach der Erfindung gemäss der zweiten bevorzugten Ausführungsform mit anstelle einer durchgehenden Tragwelle zwei auf einer Achslinie 8 in Abstand voneinander angeordneten Stummelwellen 6, 7, die fest in dem Material des selbsttragenden Körpers 3 eingebettet bzw. verankert sind. Zwischen den zugewandten Enden der Stummelwellen 6, 7 verbleibt somit ein Bereich des selbsttragenden Körpers 3,der nicht von einem metallischen oder sonstigen gut schalleitenden Bauteil durchsetzt ist. Diese Stummelwellen 6, 7 lassen sich leicht exakt zu der Mittellängsachse 8 der Schreibwalze während deren Herstellung und/oder durch ein anschliessendes Nachrichten zentrieren. Obwohl die Stummelwellen 6, 7 in der Regel aus einem metallischen Material bestehen, erlaubt das erfindungsgemässe Herstellungsverfahren der Schreibwalze auch die Verwendung von Stummelwellen aus einem geeigneten, die geforderten Festigkeitseigenschaften aufweisenden Kunststoffmaterial.

Fig. 4 zeigt eine weitere Modifikation der in Fig. 1 und 2 gezeigten Schreibwalzen, indem in einem oder beiden Endbereichen des selbsttragenden Kunststoffkörpers 3 ein vorgefertigtes Formteil 9 bereichsweise fest eingebettet ist, das vorzugsweise aus einem Kunststoff besteht, der bei der Bildung des selbsttragenden Körpers 3 seine Formbeständigkeit beibehält. Wie dargestellt, bildet dieses Formteil 9 im wesentlichen die betreffende Stirnfläche der Schreibwalze und enthält ein oder mehrere Mitnehmernuten 10, in die entsprechend gestaltete Vorsprünge an einem nicht gezeigten, auf die freiliegenden Endbereiche der Tragwelle 1 bzw. Stummelwellen 6, 7 aufsetzbaren Antriebselement, z.B. Zahnrad, eingreifen können, um auf die Schreibwalze eine Antriebskraft zu übertragen.

Eine weitere nicht dargestellte Modifikation besteht darin, dass im selbsttragenden Körper elektrisch leitfähiges teilchenförmiges Material im wesentlichen gleichförmig verteilt enthalten ist, so dass elektrische Aufladungen des Walzenmantels 2 über die Tragwelle 1 bzw. Stummelwellen 6, 7 nach aussen abgeleitet werden können. Als geeignetes Material für diesen Zweck hat sich insbesondere Russ erwiesen, doch können auch andere diese Eigenschaft bewirkende Materialien verwendet werden. Auch kann in den selbsttragenden Körper 3 ein elektrischer Leiter eingebettet sein, der eine Verbindung zwischen dem Walzenmantel 2 und der Tragwelle 1 bzw. einer oder beiden Stummelwellen 6, 7 herstellt.

Obschon nicht dargestellt, können ferner die durchgehende Tragwelle 1 bzw. Stummelwellen 6, 7 mit ein oder mehreren Aussparungen in Gestalt von Ringnuten, Abflachungen, Querbohrungen oder Riffelungen versehen sein, in die das Kunststoffmaterial des Körpers 3 sich verkrallend eindringt. Hierdurch wird eine zusätzliche formschlüssige Verankerung der Wellen im Körper 3 erhalten. Diese zusätzlichen Verankerungsmassnahmen sind jedoch nicht obligatorisch, da ein in der Regel ausreichend fester Haftsitz der betreffenden Wellen im Kunststoffkörper schon durch die Schrumpfung beim Erstarrungsvorgang erzielt wird.

Bei der ersten und zweiten Ausführungsform der Schreibwalze stellt die Anordnung aus Walzenmantel 2, Tragwelle 1 bzw. Stummelwellen 6, 7 und selbsttragendem Kunststoffkörper 3 eine im wesentlichen integrale, unverrückbare Einheit dar, die erfindungsgemäss in einem einzigen Verfahrensschritt hergestellt wird.

Fig. 3 zeigt schematisch eine Formhälfte von einer zur Durchführung des erfindungsgemässen Verfahrens geeigneten Form. Da die Formhälften 11 im wesentlichen identisch ausgebildet sind, wird nachfolgend nur eine Formhälfte näher beschrieben. Wie dargestellt, ist in der Formhälfte 11 ein erweiterter Formhohlraum 13 ausgebildet, dessen axiale Länge und Querschnittsabmessung der Längen- und Umfangsabmessung des Walzenkörpers der zu fertigenden Schreibwalze angepasst sind.Beidseitig des Formhohlraumes 13 erstrecken sich achsgleiche Ausnehmungen 12, 14, die der Umfangsabmessung der Tragwelle 1 bzw. Stummelwellen 6, 7 angepasst sind. Ferner wird der Körper der Formhälfte 11 von ein oder mehreren Angusskanälen 15, 15 durchsetzt, die in den Formhohlraum 13 münden. Wenn erwünscht, können in bekannter Weise ferner nicht dargestellte Kühlkanäle zur Zuführung eines Kühlmediums in den Formhälften11 ausgebildet sein.

Zur Herstellung einer Schreibwalze gemäss Fig. 1 oder 2 wird der auf die gewünschte Länge gebrachte Walzenmantel 2 in den Formhohlraum 13 eingelegt. Dann werden in die Ausnehmungen 12, 14 entweder die durchgehende Tragwelle 1 oder die Stummelwellen 6, 7 so eingelegt und festgeklemmt, dass sie genau zentriert auf der Mittellängsachse 8 der zu fertigenden Schreibwalze zu liegen kommen.

Nach Anordnung dieser Einlegeteile in die eine Formhälfte 11 wird die Form unter Aufsetzung der entsprechend gestalteten anderen Formhälfte geschlossen und über die bei 15 angedeuteten Angusskanäle das durch eine vorgeschaltete Aufbereitungsanlage in den fliessfähigen Zustand gebrachte Kunststoffmaterial in den Formhohlraum 13 eingeführt, so dass es den vom eingelegten Walzenmantel 2 umschlossenen Raum ausfüllt. Vorzugsweise erfolgt das Einführen des Kunststoffmaterials unter einem Druck, der wesentlich über Atmosphärendruck liegt,und wird auch nach Füllung des Formhohlraumes 13 ein Nachdruck bis zu einer weitgehenden Erstarrung des darin befindlichen Kunststoffmaterials aufrechterhalten,uτ die bei der Erstarrung des Kunststoffmaterials eintretende Schwindung zu kompensieren und eine feste Haftung zwischen Walzenmantel 2 und Kunststoffmaterial 3 sicherzustellen.

Das bevorzugte Verfahren zur Füllung des Formhohlraumes 13 bzw. des vom Walzenmantel 2 umschlossenen Raumes ist daher das Spritzgiessverfahren, das dem Fachmann hinreichend bekannt ist und deshalb hier nicht näher erläutert werden braucht.

Nach Erstarrung des den selbsttragenden Körper 3 der Schreibwalze bildenden Kunststoffmaterials wird die Form geöffnet und die nunmehr im wesentlichen einsatzfertige Schreibwalze herausgenommen. Wenn erwünscht, kann nachträglich die Schreibwalze in eine weitere Form bis zur endgültigen Abkühlung eingelegt werden. Solange das Material noch nicht vollständig erstarrt ist, kann ferner in dieser nachgeschalteten Form eine Nachzentrierung insbesondere bei Verwendung von Stummelwellen als Tragwelleneinrichtung der Schreibwalze vorgenommen werden.

Obgleich festgestellt wurde, dass der Walzenmantel 2 für die meisten Anwendungsfälle einen ausreichend festen Sitz auf dem erstarrten Kunststoffmaterial des Körpers 3 einnimmt, wenn dieses mit ausreichend hohem Druck in die Form eingespritzt und einem geeigneten Nachdruck ausgesetzt worden ist, kann zur weiteren Haftverbesserung die innere Oberfläche des Walzenmantels 2 eine Aufrauhung oder Profilierung aufweisen, in die sich das Kunststoffmaterial verkrallend festsetzt. Eine weitere diesbezügliche Möglichkeit besteht darin, dass man auf der inneren Oberfläche des Walzenmantels 2 eine unter der Temperatur des in den Formhohlraum 13 eingespritzten Kunststoffmaterials wärmereagierende geeignete Klebverbindung aufbringt oder eine Gewebeeinlage vorsieht. Ein Beispiel für eine geeignete Klebverbindung ist ein von der Firma Henkel, Kommanditgesellschaft auf Aktien, Düsseldorf, unter der Bezeichnung Chemosil EXB 102-5 erhältliches Produkt. Eine weitere Möglichkeit der Haftverbesserung anstelle von oder in Verbindung mit den vorgenannten Massnahmen besteht darin, dass man einen Walzenmantel 2 mit Untermass vorsieht und diesen in einen Formhohlraum 13 mit Ubermass einlegt, so dass der Walzenmantel beim Einspritzen des Kunststoffmaterials eine Aufweitung um einen Betrag erfährt, der grösser als das Ausmass ist, um den sich der Durchmesser des Walzenmantels bei der Schwindung des Kunststoffmaterials verkleinert. Im Walzenmantel verbleibt somit auch nach Erstarrung des Kunststoffmaterials eine Restspannung, die den Walzenmantel fest auf den erstarrten Kunststoffkörper 3 aufschrumpft.

Wie erwähnt,kann.es sich bei dem in den Formhohlraum 13 bzw. in den vom darin eingelegten Walzenmantel 2 umschlossenen Raum einzuführenden Kunststoffmaterial um ein treibmittelfreies oder treibmittelhaltiges Ausgangsmaterial handeln. Zur Schaffung eines selbsttragenden Körpers 3 aus einem bevorzugten mikrozelligen Integral- oder Strukturhartschaum wird das sog. Thermoplast-Schaum-Spritzgiessen (TSG)angewandt, welches grundsätzlich dem Fachmann bekannt ist. Dieses Verfahren ergibt eine Schaumstruktur mit Mikrozellen, deren Anzahl vom äusseren Umfang des Kunststoffkörpers 3 zu dessen Innerem hin zunimmt. Als bevorzugtes Ausgangsmaterial für die Bildung eines solchen selbsttragenden geschäumten Kunststoffkörpers 3 wird treibmittelhaltiges Polystyrol, Polyäthylen oder Polycarbonat, vorzugsweise mit einem Zusatz an elektrische Leitfähigkeit schaffenden Fremdpartikeln,verwendet.

Ein gegenwärtig bevorzugtes treibmittelhaltiges thermoplastisches Ausgangsmaterial ist ein Polystyrol, das unter der Typenbezeichnung 436D-TSG von der BASF Aktiengesellschaft, Ludwigshafen bezogen werden kann. Dieses Material enthält ferner Russ in einem Anteil von ca. 20 Gew.-%. Der gebildete Integral- oder Strukturhartschaumkörper hat eine mittlere Dichte von etwa 0,8 g/cm und zeigt sowohl hinsichtlich Stabilität als auch schallisolierender Eigenschaft optimale Ergebnisse. Versuche haben gezeigt, dass sich die Tragwelle 1 bzw. die Stummelwellen 6, 7 als auch der Walzenmantel 2 nicht zerstörungsfrei von einem derart gebildeten Schaumstoffkörper 3 entfernen lassen.

Es versteht sich, dass die Erfindung nicht auf die vorbeschriebenen speziellen Ausführungsformen und Verfahrenbeispiele beschränkt ist, sondern im Schutzbereich der Erfindung auch solche Modifikationen liegen, die sich anhand der gegebenen Lehre dem Fachmann anbieten. So kann z.B. anstelle des Vorsehens eines gesonderten Formteils 9 mit Mitnehmernuten gemäss Fig. 4 das zugehörige Antriebselement, bei dem es sich vorzugsweise um ein Zahnrad handelt, direkt über daran angeformte axiale Vorsprungsbereiche in das Material des Kunststoffkörpers 3 eingebettet bzw. darin fest verankert sein. Eine weitere Modifikation kann darin bestehen, dass anstelle einer Walze mit durchgehendem Walzenkörper gemäss Fig. 1 und 2 eine solche ausgebildet wird, bei der längs der Tragwelleneinrichtung eine Vielzahl von in Abstand voneinander liegende Walzensegmente vorgesehen sind. Solche segmentierte Walzen eignen sich insbesondere als Transportwalzen und können nach dem erfindungsgemässen Verfahren zusammen mit der diesbezüglichen Tragwelleneinrichtung in einem Arbeitsschritt in einer Form mit einer entsprechenden Vielzahl von in Abstand hintereinander liegenden Formhohlräumen (entsprechend dem Formhohlraum 13 in Fig. 3) hergestellt werden. Wenn erwünscht, kann dabei auch der Walzenmantel weggelassen werden, so dass die Umfangsfläche des segmentierten Kunststoffkörpers direkt die Arbeitsfläche solcher Transportwalzen darstellt.

## Patentansprüche

1. Verfahren zum Herstellen einer Schreib-, Transport-oder Antriebswalze für Schreibmaschinen, Fernschreiber, Drucker und dgl., bestehend aus einer zentralen Tragwelleneinrichtung aus steifem Material, wie Metall, und einem die Tragwelleneinrichtung in Abstand umgebenden Walzenmantel aus nachgiebigem Material, wie Gummi oder Kunststoff , dadurch gekennzeichnet , dass man die Tragwelleneinrichtung und den Walzenmantel in der gewünschten Lagebeziehung zueinander in eine Form einlegt, die Form schliesst und wenigstens in den vom Walzenmantel umschlossenen Raum ein Kunststoffmaterial einführt, das nach seiner Erstarrung einen selbsttragenden, den Raum ausfüllenden und die Lagebeziehung von Tragwelleneinrichtung und Walzenmantel im wesentlichen unverrückbar fixierenden Kunststoffkörper mit einer mittleren Dichte im Bereich des etwa 0,1 bis 1,0-fachen der Dichte eines entsprechenden homogenen Ausgangsmaterials bildet.

2. Verfahren nach Anspruch 1, dadurch gekennzeichnet , dass das Kunststoffmaterial unter Druck in die Form eingeführt und im wesentlichen bis zu seiner Erstarrung einem Nachdruck ausgesetzt wird.

3. Verfahren nach Anspruch 1 oder 2, dadurch gekennzeichnet , dass als Tragwelleneinrichtung eine durchgehende Welle verwendet wird.

4. Verfahren nach Anspruch 1 oder 2, dadurch gekennzeichnet , dass als Tragwelleneinrichtung zwei auf einer Achslinie in Abstand voneinander in die Form eingelegte Stummelwellen vorgesehen werden.

5. Verfahren nach einem der Ansprüche 1 bis 4, dadurch gekennzeichnet , dass der Walzenmantel mit Untermass vorgefertigt und in eine Form mit Ubermass eingelegt wird, so dass der Walzenmantel durch das eingeführte Kunststoffmaterial um einen Betrag aufgeweitet wird, der grösser als das Schwindungsausmass des Kunststoffmaterials bei der Erstarrung ist.

6. Verfahren nach einem der Ansprüche 1 bis 5, dadurch gekennzeichnet , dass das Kunststoffmaterial thermoplastische und duroplastische Kunststoffe umfasst.

7. Verfahren nach Anspruch 6, dadurch gekennzeichnet , dass als thermoplastisches Kunststoffmaterial ein Polyolefin, Polycarbonat oder Polystyrol verwendet wird.

8. Verfahren nach Anspruch 6 oder 7, dadurch ge kennzeichnet , dass dem Kunststoffmaterial ein Zusatz zugefügt wird, der dem Material elektrische Leitfähigkeit verleiht.

9. Verfahren nach einem der vorhergehenden Ansprüche, dadurch gekennzeichnet , dass zur Bildung eines selbsttragenden Kunststoffkörpers mit einer mikrozelligen geschäumten Struktur mit einer mittleren Dichte im Bereich des etwa 0,1 bis etwa 0,9-fachen der Dichte eines entsprechenden homogenen mikrozellenfreien Ausgangsmaterials in die Form ein treibmittelhaltiges Kunststoffmaterial eingeführt wird.

10. Verfahren nach Anspruch 9, dadurch gekennzeichnet , dass die Dichte des geschäumten selbsttragenden Kunststoffkörpers vorzugsweise im Bereich des etwa 0,4 bis etwa 0,9-fachen, höchstvorzugsweise etwa 0,8- fachen, der Dichte des entsprechenden homogenen mikrozellenfreien Ausgangsmaterials liegt.

11. Verfahren nach einem der vorhergehenden Ansprüche, dadurch gekennzeichnet , dass die mit dem Kunststoffmaterial in Berührung kommende Oberfläche des Walzenmantels vor Einlegen in die Form haftverbessernd behandelt und/oder mit einem Haftvermittler versehen wird und/oder aus einem Material mit haftverbessernder Eigenschaft besteht.

12. Verfahren nach einem der vorhergehenden Ansprüche, dadurch gekennzeichnet , dass in die Tragwelleneinrichtung wenigstens eine Aussparung eingebracht wird, in die das Kunststoffmaterial beim Formfüllvorgang hineinfliesst.

13. Verfahren nach einem der vorhergehenden Ansprüche, dadurch gekennzeichnet dass auf die Tragwelleneinrichtung im Bereich von wenigstens einem Ende des Walzenmantels ein vorgefertigtes Teil mit einer Mitnehmernut aufgesetzt wird, welches beim Formfüllvorgang in das Kunststoffmaterial fest eingebettet wird und wenigstens teilweise eine der Stirnflächen der fertigen Schreib-, Transport- oder Antriebswalze bildet.

14. Verfahren nach Anspruch 12, dadurch gekennzeichnet , dass das vorgefertigte Aufsetzteil aus einem Kunststoff mit höherer Wärmeformbeständigkeit als das den selbsttragenden Körper bildende Kunststoffmaterial besteht.

15. Schreib-, Transport- oder Antriebswalze für Schreibmaschinen, Fernschreiber, Drucker und dgl. mit einer zentralen durchgehenden Tragwelle aus steifem Material, wie Metall, und einem die Tragwelle in Abstand umgebenden Walzenmantel aus nachgiebigem Material, wie Gummi oder Kunststoff , dadurch gekennzeichnet , dass der Raum zwischen Tragwelle (2) und Walzenmantel (7) mit einem selbsttragenden,die Lagebeziehung von Walzenmantel und Tragwelle im wesentlichen unverrückbar fixierenden Körper aus einem Kunststoffmaterial mit einer mittleren Dichte im Bereich des etwa 0,1 bis 1,0-fachen der Dichte eines entsprechenden homogenen Ausgangsmaterials ausgefüllt ist.

16. Schreib-, Transport- oder Antriebswalze für Schreibmaschinen, Fernschreiber, Drucker und dgl. mit einer zentralen Tragwelleneinrichtung aus steifem Material, wie Metall, und einem die Tragwelleneinrichtung in Abstand umgebenden Walzenmantel aus nachgiebigem Material, wie Gummi oder Kunststoff , dadurch gekennzeichnet , dass die Tragwelleneinrichtung aus zwei auf einer Achslinie in Abstand voneinander liegenden Stummelwellen (6, 7.) gebildet ist,die bereichsweise in einem wenigstens den vom Walzenmantel (2) umschlossenen Raum ausfüllenden selbsttragenden Körper (3) aus einem Kunststoffmaterial mit einer mittleren Dichte im Bereich des etwa 0,1 bis 1,0-fachen der Dichte eines entsprechenden homogenen Ausgangsmaterials fest eingebettet sind.

17. Walze nach Anspruch 15 oder 16, dadurch gekennzeichnet , dass der selbsttragende Körper (3) eine mikrozellige geschäumte Struktur mit einer mittleren Dichte im Bereich des etwa 0,1 bis etwa 0,9-fachen der Dichte eines entsprechenden homogenen mikrozellenfreien Ausgangsmaterials hat.

18. Walze nach Anspruch 17, dadurch gekennzeichnet , dass die Dichte des selbsttragenden geschäumten Körpers (₃) vorzugsweise im Bereich des etwa 0,4 bis etwa 0,9-fachen, höchstvorzugsweise etwa 0,8-fachen, der Dichte des entsprechenaen homogenen mikrozellenfreien Ausgangsmaterials liegt.

19. Walze nach einem der Ansprüche 15 bis 18, dadurch gekennzeichnet , dass wenigstens eine Stirnfläche des selbsttragenden Körpers (3) wenigstens teilweise durch ein in diesem bereichsweise eingebettetes vorgefertigtes Teil (9 ) mit wenigstens einer Mitnehmernut ( 10 ) gebildet ist.
